# FASCICULE DE BREVET EUROPEEN

(11) **EP 3 885 651 B1**
(45) Date de publication et mention de la délivrance du brevet: **08.11.2023**
(21) Numéro de dépôt: 21163539.6
(22) Date de dépôt: 18.03.2021
(51) Int. Cl.: F23D 14/02, F23H 7/08, F23H 9/02, F23K 3/14, C10J 3/42

(54) **SYSTEME DE GRILLE DE DECENDRAGE ROTATIVE POUR FOYER D'UNE INSTALLATION DE COMBUSTION OU DE GAZEIFICATION**
ROTIERENDES ASCHEROSTSYSTEM FÜR BRENNKAMMER EINER VERBRENNUNGS- ODER VERGASUNGSANLAGE
ROTARY DE-ASHING GRATE SYSTEM FOR FURNACE OF A COMBUSTION OR GASIFICATION INSTALLATION

(30) Priorité: 25.03.2020 FR 2002937
(43) Date de publication de la demande: 29.09.2021
(73) Titulaire: Mini Green Power, 83400 Hyères (FR)
(72) Inventeur: RIONDEL, Jean, 83400 HYERES (FR)
(74) Mandataire: Macquet, Christophe

(56) Documents cités:
- EP-A1- 3 338 024
- CH-A- 226 199
- FR-A- 870 351

## Description

### DOMAINE DE L'INVENTION

La présente invention concerne un système de grille de décendrage pour foyer d'une installation de combustion ou de gazéification alimentée en combustible solide, ledit système de grille comprenant un plateau circulaire inférieur de diamètre D1 et de surface S1 monté rotatif à 360° selon un axe de rotation vertical A, et une installation comprenant un tel système de grille de décendrage.

### ART ANTERIEUR

Les installations de combustion ou de gazéification comprennent un foyer à l'intérieur duquel un lit fixe d'un combustible solide, par exemple de la biomasse, est brûlé pour fournir de la chaleur. Elles génèrent également des résidus, tels que des cendres, du char ou divers imbrûlés, qui doivent être évacués en continu hors du foyer, pour éviter des arrêts de fonctionnement. A cet effet, les installations de combustion ou de gazéification selon l'art antérieur sont équipées de systèmes de grille de décendrage.

Les systèmes de grille sont avantageusement prévus pour répondre à différentes problématiques dans les installations de combustion ou de gazéification parmi lesquelles - l'accueil du système d'injection de combustible dans le foyer ; - la mise en mouvement du combustible pour faire avancer le combustible vers le système d'évacuation des cendres, le système d'entrainement devant être adapté à la chaleur et à la présence d'éventuelles poussières, et en être protégé ; - la maitrise de la vitesse d'avance du lit de combustible pour éviter la formation d'imbrulés (temps de séjour trop court) ou de mâchefers (temps de séjour trop long). Cela doit aussi permettre de faire fonctionner le foyer à différents niveaux de charge ; - la possibilité d'injecter l'air primaire au travers de la grille ; - la maitrise de la distribution de l'air primaire sur différentes portions de la grille pour contrôler la combustion ; - l'évacuation des cendres du foyer au fur et à mesure de la combustion, les plus gros morceaux ne devant pas bloquer cette évacuation ; - la grille doit tenir à des niveaux de température élevées sans déformation ; et - le contrôle de la température et de la vitesse d'évacuation des cendres pour éviter la formation de mâchefer.

De nombreux système de grille de décendrage ont été développés pour répondre à certaines ou à l'ensemble des problématiques exposées ci-dessus. Certains systèmes comprennent des grilles vibrantes, d'autres comprennent des grilles rotatives, d'autres encore comprennent des grilles basculantes, et d'autres enfin comprennent des grilles à gradins.

Par exemple, le EP 3 338 024 A1 montre les caractéristiques spécifiées dans le préambule de la revendication 1.

### RESUME DE L'INVENTION

Compte tenu de ce qui précède, un problème que se propose de résoudre l'invention est de réaliser un système de grille de décendrage pour foyer d'une installation de combustion ou de gazéification alimentée en combustible solide, qui pallie les problématiques précitées de l'état de la technique. Ce système répond aussi à la variabilité de la composition du combustible, qui nécessite de faire varier les temps de séjour des cendres sur la grille en fonction de la nature des cendres évacuées. Si les cendres qui sortent des grilles sont agglomérées ou partiellement fondues : le temps de séjour est trop long. Il faut augmenter la vitesse de certains plateaux. Si les cendres contiennent des imbrûlés, il faut rallonger le temps de séjour.

La solution de l'invention à ce problème posé a pour premier objet un système de grille de décendrage pour foyer d'une installation de combustion ou de gazéification alimentée en combustible solide, ledit système de grille comprenant un plateau circulaire inférieur de diamètre D1 et de surface S1 monté rotatif à 360° selon un axe de rotation vertical A, et comprenant en outre au moins un plateau supérieur, superposé audit plateau inférieur, et monté rotatif à 360° selon l'axe de rotation vertical A, ledit au moins un plateau supérieur ayant une surface S2 inférieure à la surface S1 du plateau inférieur et une dimension maximale au plus égale au diamètre D1 de ce plateau inférieur, lesdits plateaux étant mobiles, le centre de gravité desdits plateaux (étant sur l'axe de rotation A, le ou les plateaux supérieurs ayant une forme différente de la forme circulaire et une plus grande dimension sensiblement égale à la plus petite dimension du plateau sur lequel ils sont superposés, les plateaux inférieur et supérieur ne tournant pas à la même vitesse.

De manière avantageuse, - chaque plateau est mobile en rotation selon une vitesse de rotation Vi, cette vitesse de rotation étant variable dans le temps en fonction de la composition du combustible ; - les vitesses de rotation des plateaux supérieurs sont différentes et sont variables de manière individuelle ; - le système comprend une pluralité de plateaux supérieurs superposés les uns aux autres, l'ensemble des plateaux supérieurs étant superposés au plateau inférieur, la surface S2 du plateau immédiatement supérieur au plateau inférieur s'inscrit dans celle S1 dudit plateau inférieur, et la surface S3, et éventuellement la surface S4, du ou des plateaux supérieurs positionnés au-dessus du plateau immédiatement supérieur au plateau inférieur sont décroissantes en fonction de leur position dans la superposition des plateaux ; - les plateaux supérieurs ne se présentent pas sous une forme circulaire ; - le ou les plateaux supérieurs ont une forme elliptique ; - les plateaux sont ajourés ;
- les plateaux présentent des fentes et/ou des ouvertures ;
- une entrée circulaire de combustible est aménagée au centre de l'empilement des plateaux, le centre de ladite entrée circulaire étant positionné sensiblement sur l'axe A et en ce qu'un tube relié à cette entrée permet l'admission du combustible, verticalement, au travers des plateaux superposés ; - le système comporte deux entrées d'air primaire de deux circuits d'air indépendants, un circuit d'air principal et un circuit d'air de refroidissement ; le système comporte une couronne d'air d'injection autour du plateau inférieur, ladite couronne d'air injectant de l'air radialement sur le plateau inférieur, pour éliminer la présence d'imbrûlés dans les cendres par combustion ; - des tubes cylindriques coaxiaux sont fixés aux plateaux, un tube cylindrique étant fixé à chaque plateau, et en ce que les plateaux sont entraînés en rotation au moyen de ces tubes, qui sont eux-mêmes entraînés en rotation de manière indépendante par des moyens d'entraînement.

Elle a pour second objet, une installation de combustion ou de gazéification alimentée en combustible solide comprenant un système de grille tel que défini ci-dessus.

De manière avantageuse, le combustible est un combustible issu de la biomasse.

### BREVE DESCRIPTION DES FIGURES

L'invention sera mieux comprise à la lecture de la description non limitative qui suit, rédigée au regard des dessins annexés, dans lesquels :
- la figure 1 montre, en perspective, un mode de réalisation du système de grille selon l'invention ;
- la figure 2A est un schéma illustratif d'un premier mode de réalisation d'un plateau supérieur d'un système de grille selon l'invention ;
- la figure 2B est un schéma illustratif d'un deuxième mode de réalisation d'un plateau supérieur d'un système de grille selon l'invention ;
- la figure 2C est un schéma illustratif d'un troisième mode de réalisation d'un plateau supérieur d'un système de grille selon l'invention ;
- la figure 3A est un schéma qui illustre une superposition de deux plateaux supérieurs selon un premier mode de réalisation d'un système de grille selon l'invention ;
- la figure 3B est un schéma qui illustre une superposition de deux plateaux supérieurs selon un deuxième mode de réalisation d'un système de grille selon l'invention ;
- la figure 4 est une vue partielle, en perspective, d'un ensemble de plateaux superposés d'un système de grille selon l'invention ;
- la figure 5 est une vue de dessus, d'un plateau d'un système de grille selon l'invention, montrant les fentes ménagées à l'intérieur ce plateau ;
- la figure 6A montre, en perspective, la partie inférieure d'un système de grille selon l'invention, et les trappes à ouverture rapide que comporte ce système, pour le nettoyage des circuits d'injections d'air primaire ;
- la figure 6B montre, en coupe, un système de grille selon l'invention, ainsi que les circuits principal et de refroidissement de ce circuit ;
- est un schéma illustrant le positionnement des tubes de support des plateaux du système de grille selon l'invention ; et
- la figure 8 est une vue en perspective et en coupe d'un système de grille selon l'invention, qui montre en particulier le système d'entrainement des plateaux de ce système.

### DESCRIPTION DETAILLEE DE L'INVENTION

De manière générale, une installation de gazéification ou de combustion selon l'invention est destinée à brûler ou gazéifier un combustible solide, notamment issu de la biomasse, en vue d'une production de chaleur.

Le combustible est donc par nature hétérogène. Sa composition est variable. Notamment, il est plus ou moins sec.

Une telle installation selon l'invention comprend un foyer qui est ménagé autour d'un axe de symétrie vertical. Ce foyer est délimité par une paroi latérale, par exemple cylindrique. Le combustible est admis dans le foyer par une entrée de combustible en correspondance avec un canal d'approvisionnement en combustible. Ce canal d'approvisionnement est préférentiellement formé d'un tube cylindrique vertical centré sur un ensemble de plateaux tournants superposés formant une grille. Au fur et à mesure de l'admission du combustible solide dans le foyer, verticalement, du bas vers le haut, par le canal d'approvisionnement, jusqu'à l'entrée de combustible, un monticule de combustible solide se forme sur la grille.

Ainsi que cela est montré à la figure 1, le système de grille 1 comprend un plateau inférieur P1 et un ou plusieurs plateaux supérieurs. En pratique, le nombre de plateaux supérieurs est avantageusement de deux ou de trois. Dans l'exemple de la figure 1, le système 1 comprend trois plateaux supérieurs P2, P3 et P4.

Le ou les plateaux supérieurs P2 à P4 sont positionnés sur le plateau inférieur P1, empilés sur ce plateau P1. Tous les plateaux P1 à P4 sont des plateaux tournants, montés mobiles en rotation autour d'un axe vertical A selon un angle de 360°. Le plateau inférieur P1 est monté sur une embase circulaire fixe 2.

Le plateau inférieur P1 est circulaire de diamètre D. Il s'agit du plus grand des plateaux. La surface du plateau supérieur P1 est égale à S1 (S=π(D/2)²)). La surface des plateaux supérieurs S2, S3, S4 est inférieure à S1. Ces surfaces S2, S3 et S4 sont décroissantes : S2 > S3 > S4.

Des exemples de formes de ces plateaux supérieurs sont montrés aux figures 2A, 2B et 2C. A la figure 2A, les plateaux P2 à P4 se présentent sous une forme elliptique. A la figure 2B ils sont triangulaires. A la figure 2C, ils sont en étoile. Bien entendu, d'autres conformations des plateaux supérieurs sont possibles et notamment, une conformation ellipsoïdale. Compte tenu qu'ils ne sont pas circulaires, les plateaux supérieurs P2 à P4 présentent au moins une plus grande dimension et des dimensions plus petites. La plus grande dimension du plateau supérieur P2 positionné immédiatement au-dessus du plateau inférieur P1 est égale ou approximativement égale au diamètre D du plateau inférieur P1. La surface S2 du plateau supérieur P2 est inférieure à celle S1 du plateau inférieur. Les figures 3A et 3B présentent une superposition de deux plateaux supérieurs, par exemple les plateaux P2 et P3, le plateau P3 étant superposé sur le plateau P2. A la figure 3A, les plateaux P2 et P3 sont en ellipse. Il présentent donc chacun une plus grande dimension, à savoir le grand axe de l'ellipse, et une plus petite dimension : le petit axe de cet ellipse. Le grand axe de l'ellipse que forme le plateau P3 est approximativement égal ou égal au petit axe de l'ellipse que forme le plateau P2. A la figure 3B, les plateaux P2 et P3 sont triangulaires et les triangles qu'ils définissent sont équilatéraux. Dans ce cas aussi, la plus grande dimension du triangle formant P3, à savoir le côté de ce triangle, est approximativement égale à la plus petite dimension que définit du triangle formant P2. En définitive, on notera que le plateau P3 s'inscrit dans le plateau P2 avec une plus grande dimension, pour P3 égale ou approximativement égale à la plus petite dimension de P2. Les caractéristiques précitées des plateaux P2 et P3 s'appliquent de la même manière aux plateaux P3 et P4 et ainsi de suite.

On notera que la forme du ou des plateaux supérieurs peut être diverse du moment qu'il rassemble les caractéristiques suivantes. Tout d'abord, le centre de gravité des plateaux est sur l'axe de rotation. Cela permet d'éviter d'avoir des efforts mécaniques répartis de manière non symétrique sur les supports du plateau. Cela permet d'améliorer la durée de vie du système. De plus, cela permet de couvrir et découvrir alternativement la surface du plateau inférieur lors de la rotation. Cela permet de « racler » la surface d'un plateau inférieur par un plateau supérieur et ainsi de faire avancer le combustible vers le pourtour du réacteur.

L'épaisseur des plateaux P1, P2, P3, P4 est croissante dans l'empilement desdits plateaux dans le système de grille. Plus le plateau est positionné en hauteur dans cet empilement, plus son épaisseur est importante. Par exemple, le plateau inférieur P1 a une épaisseur de 100 mm, celle du plateau supérieur P2 qui lui est immédiatement supérieur a une épaisseur de 80 mm, celle du plateau P3 est de 60 mm et celle du plateau P4 est de 60 mm. Cela permet d'entraîner une quantité équivalente de combustible pour chaque plateau.

Les plateaux P1 à P4 sont réalisés de sorte qu'ils soient démontables par portion pour faciliter les opérations de maintenance et d'installation. Cela permet aussi d'optimiser le cout de maintenance en ne remplaçant que la portion d'un plateau abimé et pas l'ensemble du plateau. Ainsi que cela est montré à la figure 5, les plateaux P1 à P4 sont ajourés de sorte que l'air primaire puisse passer au travers desdits plateaux. A cet effet, les plateaux présentent par exemple des trous ou des fentes. Dans la configuration préférentielle de la figure 5, ils sont munis de fentes sensiblement radiales, à savoir partant de la périphérie des plateaux et allant vers le centre de ceux-ci. Certaines fentes F1 ne sont pas complètes et ne se prolongent pas jusqu'au périmètre des plateaux. D'autres fentes F2 sont complètes et se prolongent jusqu'à la périphérie des plateaux. Elles permettent aux plateaux de se dilater sans créer de distorsion. Les fentes F1, F2 se prolongent avantageusement, du côté du centre des plateaux, par des ouvertures 0 plus larges que les fentes F1, F2. Ces ouvertures 0 laissent passer l'air et évitent la formation de microfissures au niveau des fentes F1, F2. Les fentes F1, F2 peuvent ne pas être strictement positionnées radialement sur les plateaux. Autrement dit, elles peuvent ne pas passer par le centre de ceux-ci. Elles sont alors légèrement inclinées de sorte que, pour un même nombre de fentes, la surface permettant le passage de l'air soit plus importante.

En outre, cela améliore la solidité des plateaux. Par ailleurs, les surfaces de fentes sont calculées de façon à optimiser les débits d'air et par làmême le profil de combustion/gazéification du combustible solide, au niveau de chaque plateau. Enfin, la section des fentes est calculée de façon à créer une perte de charge déterminée de l'air les traversant, assurant un débit homogène par fente, indépendant de la quantité locale de combustible située au-dessus, et évitant en particulier des fuites d'air incontrôlées en cas de manque de combustible au-dessus des fentes.

Si l'on se réfère de nouveau à la figure 1, il apparaît qu'une entrée de combustible circulaire 3 est aménagée au centre des plateaux P1 à P4 du système de grille 1. Tous les plateaux P1 à P4 peuvent tourner autour de l'axe de rotation A, identique à l'axe de révolution de l'entrée de combustible 3. Le mouvement de rotation d'un plateau donné crée un mouvement relatif par rapport aux plateaux situés au-dessus et au-dessous et la forme elliptique, ou autre, des plateaux supérieurs P2 à P4, ce qui permet de balayer la surface des plateaux sur lesquels ils sont superposés et de faire avancer le combustible vers l'extérieur.

Les plateaux P1 à P4 ne tournent pas en même temps et à la même vitesse de telle sorte qu'il y ait un mouvement relatif entre les plateaux. Autrement dit, chacun des plateaux P1 à P4 tourne à une vitesse différente. Par ailleurs chacun des plateaux peut tourner à une vitesse variable pour ajuster le temps de séjour des cendres qui doit être variable en fonction de la nature des cendres. Les vitesses de rotation des plateaux sont réglables indépendamment les unes des autres. Elles sont contrôlées de manière indépendantes. Elles varient dans le temps de manière indépendante.

A noter que dans l'invention, les plateaux tournent à vitesse variable en fonction de la nature du combustible utilisé. Le fait que les plateaux puissent faire varier leur vitesse, permet de faire varier le temps de séjour dans le gazéifieur, en fonction de la nature du combustible et des cendres. Un temps de séjour trop long peut impliquer la fusion des cendres et donc le blocage, voire la destruction de la grille. Un taux de séjour trop court conduit à la présence d'imbrûlés au bas de la grille, ce qui diminue le rendement de l'installation et augmente le risque de blocage. Avec des déchets, par nature de composition variable, seule une grille avec vitesse de rotation variable peut fonctionner. En conclusion, la grille selon l'invention est la seule qui puisse s'adapter à une composition de déchets variable au fil du temps.

Une large fente 4 est aménagée sur le pourtour de la grille pour évacuer les cendres. Les cendres sont ainsi évacuées en continu du foyer au travers de cette fente 4.

Le système de grille selon l'invention est aussi conçu pour ne pas créer de point d'accumulation de cendres indésirables.

Les plateaux ont pour fonction d'étaler le combustible et d'amener les cendres vers l'extérieur, à savoir vers la large fente 4, afin de les évacuer. Le fait que tous les plateaux soient mobiles a deux avantages par rapport à des systèmes avec plateaux fixes. Tout d'abord, un seul plateau en mouvement permet de balayer le combustible du plateau mobile plus le combustible sur le plateau inférieur. On a donc moins besoin de faire tourner les moteurs pour le même service. On économise de l'énergie. De plus, le système est moins sensible aux éventuels blocages. Si un plateau est bloqué pour une raison quelconque, les plateaux au-dessus et au-dessous peuvent être utilisés pour continuer de faire fonctionner la grille, et donc l'unité de production d'énergie, le temps de planifier et de réaliser une opération de maintenance au moment le plus propice. La disponibilité du système de grille et la flexibilité vis-à-vis de la réparation sont plus élevées.

L'évacuation des cendres présentes dans le foyer se fait par la large fente ou gorge 4 positionnée sur tout le pourtour du système de grille. Les cendres tombent par cette fente sur un système de convoyage non représenté sur les figures, qui permet d'amener les cendres dans un espace de stockage. Cette large fente 4 est réalisée de sorte que les plus gros morceaux pouvant être injectés dans le foyer puissent en être évacués. La majorité des cendres est poussée par les plateaux rotatifs vers l'extérieur de la grille et donc vers cette fente 4. Cependant, des cendres de petites dimensions peuvent aussi être amenées sous les plateaux. A terme, ces cendres de petites dimensions sont susceptibles de bloquer ou de perturber l'écoulement de l'air primaire. Pour éviter ce phénomène, des dispositifs de raclage sont aménagés sous les plateaux. Ces dispositifs ne sont pas représentés dans les figures. Ils sont orientés de telle sorte que les cendres soient poussées vers l'extérieur de chaque plateau, puis collectées sur le plateau inférieur, jusqu'au plateau P1, où les cendres seront alors poussées vers la fente 4. Une ou plusieurs ouvertures peuvent en outre être ménagées en un point du pourtour du ou des plateaux de telle sorte que les cendres tombent dans la gorge. La section de l'ouverture est calculée précisément de façon à ne pas avoir une fuite d'air préférentielle, qui pourrait affecter le débit d'air principal transitant par les fentes.

Un système d'injection permet d'alimenter le foyer en air primaire à partir de deux entrées d'air indépendantes dans le système. Ces entrées sont référencées 5 et 6 aux figures 6A et 6B. Ces entrées 5 et 6 sont des entrées d'air primaire de deux circuits d'air indépendants : le circuit C1 d'air de refroidissement et le circuit C2 principal. Le circuit C1 d'air de refroidissement permet de faire passer de l'air atmosphérique au travers du système de mise en rotation du système et de le refroidir pour le préserver de dégradations dues à une montée de la température. L'air primaire admis dans l'entrée 5 permet ainsi de refroidir le système mécanique de transmission de mouvement pour en préserver l'intégrité. Cet air permet aussi d'éviter toute intrusion de poussières de cendres dans la partie mécanique du système selon l'invention. Une partie de cet air primaire est injectée par cette entrée 5 et débouche au niveau de chaque plateau, via un jeu de lumières dédiées, aménagées dans chaque tube coaxial. L'air injecté rejoint ensuite le circuit sous les plateaux du système de grille, avant d'entrer dans le lit de combustible solide. Le second circuit C2 principal permet à la majeure partie du débit d'air primaire d'être injecté dans le foyer au travers de la grille. Ce circuit est indépendant du circuit de refroidissement et n'est pas en contact avec des parties mécaniques sensibles. Cela permet d'injecter de l'air préchauffé ou directement de faire recirculer des fumées pouvant atteindre 200 °C et être chargées en poussières. L'air admis dans l'entrée 6 alimente donc le foyer au travers de la grille. Son débit est maitrisé. Le circuit correspondant à cette entrée n'est jamais en contact avec des éléments sensibles à la température ou à la poussière. Cela permet le cas échéant d'injecter d'autres gaz tels que des fumées recirculées qui contiennent encore des cendres volantes et peuvent atteindre 200 °C. Un troisième circuit d'air est composé d'une couronne d'air notée CA en Fig. 1 d'injection située en périphérie de la grille du bas (le plateau inférieur). Il permet de finaliser la combustion d'éventuels imbrûlés sur la grille du bas. La recirculation des fumées permet d'optimiser la combustion des combustibles très secs et volatils et de diminuer la production de polluants atmosphériques tels que les NOx.

Ainsi que cela est monté à la figure 6, des trappes à ouverture rapide 7 sont avantageusement aménagées sur le circuit d'air primaire sous le système de grille. Elles permettent d'évacuer rapidement les conduites des circuits d'admission d'air en cas d'accumulation de cendres.

Ainsi que cela est plus particulièrement montré aux figures 7 et 8, les mouvements de rotation des plateaux P1 à P4 sont communiqués aux plateaux au moyen de tubes verticaux coaxiaux. Les tubes verticaux coaxiaux sont solidaires des plateaux. L'axe des tubes est confondu avec l'axe A. Dans le cas d'un système de grille comprenant quatre plateaux P1 à P4, il y a quatre tubes coaxiaux T1, T2, T3 et T4. Un tube coaxial entraîne en rotation un plateau auquel il est assemblé. Le tube T1 est assemblé au plateau P1, le tube T2 est assemblé au plateau P2, et ainsi de suite jusqu'au tube T4 assemblé au plateau P4. Les tubes coaxiaux T1 à T4 sont cylindriques de révolution et présentent des diamètres différents ainsi que des hauteurs différentes. Le diamètre des tubes coaxiaux augmente en partant du plus petit plateau P4 vers le plus grand P1. Le tube coaxial T4, qui est assemblé en partie inférieure du plateau P4, a un diamètre plus petit que le diamètre du tube coaxial T3 et ainsi de suite. Les tubes coaxiaux T1 à T4 sont disposés autour du tube central d'injection de combustible 8. Plus le diamètre d'un tube est petit, plus la hauteur du tube est grande. Ainsi, le tube T4 est le plus haut et le tube T1 est le plus petit. Ainsi que cela est montré à la figure 8, les tubes T1 à T4 sont équipés, à leur base, d'un système d'entrainement. Ce système d'entrainement est formé par exemple de roues dentées 9 entraînées par un pignon 10, à savoir une roue dentée de plus faible diamètre, fixé à un axe moteur 11 parallèle au tube coaxial, actionné par un groupe moto-réducteur 12. Il peut toutefois s'agir de tout autre système d'entrainement adéquat, par exemple, un système similaire comprenant un ensemble muni d'une roue dentée, d'une chaîne, et d'un moteur ou piston.

En définitive, le système selon l'invention présente de nombreux avantages.

Des premiers avantages découlent de la forme et de la conception des plateaux formant la grille du système de grille selon l'invention. Tout d'abord, le fait d'avoir des plateaux avec un centre de gravité sur l'axe de rotation permet d'utiliser des grilles plus grandes et plus lourdes. En effet, cette caractéristique permet d'éviter d'user le système de transmission mécanique de manière prématurée alors que des plateaux non équilibrés créent un porte-à-faux dommageable pour l'ensemble de la tenue mécanique dans le temps. Ensuite, le fait d'avoir tous les plateaux mobiles permet de faire fonctionner les moteurs moins longtemps pour un même effet d'avancement de la pile de combustible. Cela engendre des économies d'énergie pendant le fonctionnement et limite l'usure des pièces mécaniques. Un autre avantage de cette solution est que la grille est plus résiliente en cas de blocage. Elle peut continuer de fonctionner avec un plateau bloqué, les plateaux situés dessus et dessous le plateau bloqué fonctionnant de manière indépendante. La disponibilité de la grille est ainsi améliorée et la maintenance peut être planifiée au moment le plus propice. Ensuite encore, les plateaux sont tous démontables par portions. Cela permet de faciliter les opérations de maintenance et de les réaliser avec un minimum d'outils même pour une grille de grand diamètre. Par ailleurs, les fentes complètes dans les plateaux et l'utilisation d'un acier réfractaire permettent une bonne tenue des plateaux à la température et d'avoir des plateaux plus fins. Cela confère un gain économique à la fabrication mais cela facilite aussi la maintenance avec des plateaux plus légers à manipuler. Enfin, La hauteur variable des plateaux permet de s'affranchir du paradoxe d'une grille circulaire alimentée par le centre. En effet, sur ce type de grille on a beaucoup de matière au centre (combustible non brûlé) mais peu de surface alors que sur l'extérieur de la grille il y a beaucoup moins de matière (cendres) mais une surface de grille plus importante. La hauteur variable des plateaux permet de compenser ce phénomène et de mieux maîtriser la combustion.

Des deuxièmes avantages découlent du système d'injection d'air primaire selon le système de l'invention. Tout d'abord, le double circuit d'air primaire permet d'injecter des fumées recirculées ou de l'air préchauffé à une température élevée, par exemple de l'ordre de 200 °C, tout en assurant au système mécanique d'être refroidi et non pollué par des poussières volantes. La recirculation de fumées ou le préchauffage de l'air sont un avantage pour diminuer la production de NOx et pour les combustibles à bas Pouvoir Calorifique. Ensuite, le système d'injection d'air primaire permet d'assurer la distribution de l'air sous la grille et donc de mieux maîtriser la combustion. Il permet aussi de refroidir la grille avec l'air primaire.

Des troisièmes avantages découlent de la gestion de l'évacuation des cendres selon le système de l'invention. Tout d'abord, la gorge d'évacuation des cendres sur tout le pourtour de la grille est large et permet d'évacuer la totalité des intrants solides ou des mâchefer produits. Ensuite, le système de racleurs sous les plateaux permet d'évacuer les éventuelles petites particules de cendres qui se glisseraient sous les plateaux de manière continue. Cela permet de prévenir des blocages mécaniques ou des bouchages d'injection de l'air.

Des quatrièmes avantages découlent de la conception du système d'entrainement du système de grille selon l'invention. Le système d'entrainement basé sur des tubes concentriques permet une grande flexibilité pour le choix du mécanisme d'entrainement utilisé. Il peut être adapté en fonction des caractéristiques de la grille et du combustible.

## Revendications

1. Système (1) de grille de décendrage pour foyer d'une installation de combustion ou de gazéification alimentée en combustible solide, ledit système de grille comprenant un plateau circulaire inférieur (P1) de diamètre D1 et de surface S1 monté rotatif à 360° selon un axe de rotation vertical (A), et comprenant en outre au moins un plateau supérieur (P2, P3, P4), superposé audit plateau inférieur (P1), et monté rotatif à 360° selon l'axe de rotation vertical (A), ledit au moins un plateau supérieur (P2, P3, P4) ayant une surface S2 inférieure à la surface S1 du plateau inférieur (P1) et une dimension maximale au plus égale au diamètre D1 de ce plateau inférieur (P1), lesdits plateaux (P1, P2, P3, P4) étant mobiles, le centre de gravité desdits plateaux (P1, P2, P3, P4) étant sur l'axe de rotation vertical (A), **caractérisé en ce que** le ou les plateaux supérieurs (P2, P3, P4) ont une forme différente de la forme circulaire et une plus grande dimension sensiblement égale à la plus petite dimension du plateau sur lequel ils sont superposés, les plateaux inférieur (P1) et supérieur (P2, P3, P4) étant adaptés à ne pas tourner à la même vitesse.

2. Système (1) selon la revendication 1, **caractérisé en ce que** chaque plateau (P1, P2, P3, P4) est mobile en rotation selon une vitesse de rotation Vi, cette vitesse de rotation étant variable dans le temps en fonction de la composition du combustible.

3. Système (1) selon l'une des revendications 1 ou 2, **caractérisé en ce que** le ou les plateaux supérieurs sont adaptés à tourner à des vitesses de rotation différentes et variables de manière individuelle.

4. Système (1) selon l'une des revendications précédentes, **caractérisé en ce qu'**il comprend une pluralité de plateaux supérieurs (P2, P3, P4) superposés les uns aux autres, l'ensemble des plateaux supérieurs (P2, P3, P4) étant superposés au plateau inférieur (P1), **en ce que** la surface S2 du plateau immédiatement supérieur (P2) au plateau inférieur (P1) s'inscrit dans celle S1 dudit plateau inférieur, et **en ce que** la surface S3 et, éventuellement la surface S4, du ou des plateaux supérieurs (P3, P4) positionnés au-dessus du plateau immédiatement supérieur (P2) au plateau inférieur (P1) sont décroissantes en fonction de leur position dans la superposition des plateaux.

5. Système (1) selon l'une des revendications précédentes, **caractérisé en ce que** le ou les plateaux supérieurs (P2, P3, P4) ont une forme elliptique.

6. Système (1) selon l'une des revendications précédentes, **caractérisé en ce que** les plateaux (P1, P2, P3, P4) sont ajourés.

7. Système (1) selon l'une des revendications précédentes, **caractérisé en ce que** les plateaux (P1, P2, P3, P4) présentent des fentes (F1, F2) et/ou des ouvertures (O).

8. Système (1) selon l'une des revendications précédentes, **caractérisé en ce qu'**une entrée circulaire (3) de combustible est aménagée au centre de l'empilement des plateaux (P1, P2, P3, P4), le centre de ladite entrée circulaire étant positionné sensiblement sur l'axe de rotation vertical (A) et **en ce qu'**un tube (8) relié à cette entrée (3) permet l'admission du combustible, verticalement, au travers des plateaux (P1, P2, P3, P4) superposés.

9. Système (1) selon l'une des revendications précédentes, **caractérisé en ce qu'**il comporte deux entrées d'air primaire (5, 6) de deux circuits d'air indépendants (C1, C2), un circuit d'air principal (C2) et un circuit d'air de refroidissement (C1).

10. Système (1) selon l'une des revendications précédentes, **caractérisé en ce qu'**il comporte une couronne d'air (CA) d'injection autour du plateau inférieur (P1), ladite couronne d'air étant adaptée à injecter de l'air radialement sur le plateau inférieur, pour éliminer la présence d'imbrûlés dans les cendres par combustion.

11. Système (1) selon l'une des revendications précédentes, **caractérisé en ce que** des tubes cylindriques coaxiaux (T1, T2, T3, T4) sont fixés aux plateaux (P1, P2, P3, P4), un tube cylindrique étant fixé à chaque plateau, et **en ce que** les plateaux sont entraînés en rotation au moyen de ces tubes, qui sont eux-mêmes entraînés en rotation de manière indépendante par des moyens d'entraînement.

12. Installation de combustion ou de gazéification alimentée en combustible solide comprenant un système de grille (1) selon l'une des revendications précédentes.

13. Installation selon la revendication 12, **caractérisée en ce que** le combustible est un combustible issu de la biomasse.

## Patentansprüche

1. Ascherostsystem (1) für die Brennkammer einer mit festen Brennstoffen gespeisten Verbrennungs- oder Vergasungsanlage, wobei das Rostsystem eine untere kreisförmige Platte (P1) mit einem Durchmesser D1 und einer Oberfläche S1 umfasst, die entlang einer vertikalen Rotationsachse (A) um 360° rotierend montiert ist, und ferner mindestens eine obere Platte (P2, P3, P4) umfasst, die über der unteren Platte (P1) liegt und entlang der vertikalen Rotationsachse (A) um 360° rotierend montiert ist, wobei die mindestens eine obere Platte (P2, P3, P4) eine Oberfläche S2, die kleiner als die Oberfläche S1 der unteren Platte (P1) ist, und eine maximale Abmessung aufweist, die höchstens gleich dem Durchmesser D1 dieser unteren Platte (P1) ist, wobei die Platten (P1, P2, P3, P4) beweglich sind, wobei der Gewichtsschwerpunkt der Platten (P1, P2, P3, P4) auf der vertikalen Rotationsachse (A) liegt;
**dadurch gekennzeichnet, dass** die obere(n) Platte(n) (P2, P3, P4) eine von der Kreisform unterschiedliche Form und eine größte Abmessung aufweist, die im Wesentlichen gleich der kleinsten Abmessung der Platte ist, auf der sie übereinander liegen, wobei die untere (P1) und oberen Platten (P2, P3, P4) so ausgelegt sind, dass sie nicht mit der gleichen Geschwindigkeit rotieren.

2. System (1) nach Anspruch 1, **dadurch gekennzeichnet, dass** jede Platte (P1, P2, P3, P4) mit einer Rotationsgeschwindigkeit Vi rotierend bewegbar ist, wobei diese Rotationsgeschwindigkeit abhängig von der Zusammensetzung des Brennstoffs zeitlich variabel ist.

3. System (1) nach einem der Ansprüche 1 oder 2, **dadurch gekennzeichnet, dass** die obere(n) Platte(n) so ausgelegt sind, dass sie mit unterschiedlichen Rotationsgeschwindigkeiten und individuell variabel rotieren.

4. System (1) nach einem der vorhergehenden Ansprüche, **dadurch gekennzeichnet, dass** es eine Vielzahl von übereinander liegenden oberen Platten (P2, P3, P4) umfasst, wobei alle oberen Platten (P2, P3, P4) auf der unteren Platte (P1) übereinander liegen, dadurch, dass die Oberfläche S2 der oberen Platte, die unmittelbar über der unteren Platte (P1) liegt, in die S1 der unteren Platte passt, und dadurch, dass die Oberfläche S3 und möglicherweise die Oberfläche S4 der oberen Platte(n) (P3, P4), die über der oberen Platte (P2), die unmittelbar über der unteren Platte (P1) liegt, positioniert sind, abhängig von ihrer Position in der Überlagerung der Platten absteigend sind.

5. System (1) nach einem der vorhergehenden Ansprüche, **dadurch gekennzeichnet, dass** die obere(n) Platte(n) (P2, P3, P4) eine elliptische Form aufweisen.

6. System (1) nach einem der vorhergehenden Ansprüche, **dadurch gekennzeichnet, dass** die Platten (P1, P2, P3, P4) perforiert sind.

7. System (1) nach einem der vorhergehenden Ansprüche, **dadurch gekennzeichnet, dass** die Platten (P1, P2, P3, P4) Schlitze (F1, F2) und/oder Öffnungen (O) aufweisen.

8. System (1) nach einem der vorhergehenden Ansprüche, **dadurch gekennzeichnet, dass** ein kreisförmiger Einlass (3) für den Brennstoff in der Mitte des Stapels der Platten (P1, P2, P3, P4) vorgesehen ist, wobei die Mitte des kreisförmigen Einlasses im Wesentlichen auf der vertikalen Rotationsachse (A) positioniert ist, und dadurch, dass ein mit diesem Einlass (3) verbundenes Rohr (8) den vertikalen Eintritt des Brennstoffs durch die übereinander liegenden Platten (P1, P2, P3, P4) hindurch ermöglicht.

9. System (1) nach einem der vorhergehenden Ansprüche, **dadurch gekennzeichnet, dass** es zwei Primärlufteinlässe (5, 6) zweier unabhängiger Luftkreisläufe (C1, C2), einen Hauptluftkreislauf (C2) und einen Kühlluftkreislauf (C1), umfasst.

10. System (1) nach einem der vorhergehenden Ansprüche, **dadurch gekennzeichnet, dass** es einen Einblasluftkranz (CA) um die untere Platte (P1) herum enthält, wobei der Luftkranz dazu ausgelegt ist, Luft radial auf die untere Platte einzublasen, um das Vorhandensein von Verunreinigungen in der Asche durch Verbrennung zu beseitigen.

11. System (1) nach einem der vorhergehenden Ansprüche, **dadurch gekennzeichnet, dass** koaxiale zylindrische Rohre (T1, T2, T3, T4) an den Platten (P1, P2, P3, P4) befestigt sind, wobei ein zylindrisches Rohr an jeder Platte befestigt ist, und dadurch, dass die Platten mittels dieser Rohre, die selbst durch Antriebsmittel unabhängig rotierend angetrieben werden, rotierend angetrieben werden.

12. Mit festen Brennstoffen gespeiste Verbrennungs- oder Vergasungsanlage, die ein Rostsystem (1) nach einem der vorhergehenden Ansprüche umfasst.

13. Anlage nach Anspruch 12, **dadurch gekennzeichnet, dass** der Brennstoff ein aus Biomasse gewonnener Brennstoff ist.

## Claims

1. De-ashing grate system (1) for a furnace of a combustion or gasification installation supplied with solid fuel, said gate system comprising a lower circular plate (P1) of diameter D1 and surface area S1 mounted so as to rotate through 360° on a vertical rotation axis (A), and furthermore comprising at least one upper plate (P2, P3, P4), superimposed on said lower plate (P1), and mounted so as to rotate through 360° on the vertical rotation axis (A), said at least one upper plate (P2, P3, P4) having a surface area S2 smaller than the surface area S1 of the lower plate (P1) and a maximum dimension of no more than the diameter D1 of this lower plate (P1), said plates (P1, P2, P3, P4) being movable, the centre of gravity of said plates (P1, P2, P3, P4) being on the vertical rotation axis (A), **characterised in that** the upper plate or plates (P2, P3, P4) have a shape different from the circular shape and a largest dimension substantially equal to the smallest dimension of the plate on which they are superimposed, the lower (P1) and upper (P2, P3, P4) plates being adapted not to turn at the same speed.

2. System (1) according to claim 1, **characterised in that** each plate (P1, P2, P3, P4) is able to rotate at a rotation speed Vi, this rotation speed being variable over time according to the composition of the fuel.

3. System (1) according to one of claims 1 or 2, **characterised in that** the upper plate or plates are adapted to turn at different and variable rotation speeds individually.

4. System (1) according to one of the preceding claims, **characterised in that** it comprises a plurality of upper plates (P2, P3, P4) superimposed on one another, all the upper plates (P2, P3, P4) being superimposed on the lower plate (P1), **in that** the surface S2 of the plate (P2) immediately higher than the lower plate (P1) fits **in that** S1 of said lower plate, and **in that** the surface S3 and optionally the surface S4 of the upper plate or plates (P3, P4) positioned above the plate (P2) immediately higher than the lower plate (P1) decrease according to their position in the superimposition of the plates.

5. System (1) according to one of the preceding claims, **characterised in that** the upper plate or plates (P2, P3, P4) have an elliptical shape.

6. System (1) according to one of the preceding claims, **characterised in that** the plates (P1, P2, P3, P4) are perforated.

7. System (1) according to one of the preceding claims, **characterised in that** the plates (P1, P2, P3, P4) have slots (F1, F2) and/or openings (O).

8. System (1) according to one of the preceding claims, **characterised in that** a circular fuel inlet (3) is provided at the centre of the stack of plates (P1, P2, P3, P4), the centre of said circular inlet being positioned substantially on the vertical rotation axis (A) and **in that** a tube (8) connected to this inlet (3) enables fuel to be admitted, vertically, through the superimposed plates (P1, P2, P3, P4).

9. System (1) according to one of the preceding claims, **characterised in that** it includes two primary-air inlets (5, 6) of two independent air circuits (C1, C2), a main air circuit (C2) and a cooling air circuit (C1).

10. System (1) according to one of the preceding claims, **characterised in that** it includes an injection air ring (CA) around the lower plate (P1), said air ring being adapted to inject air radially onto the lower plate, to eliminate the presence of unburnt material in the ash by combustion.

11. System (1) according to one of the preceding claims, **characterised in that** coaxial cylindrical tubes (T1, T2, T3, T4) are secured to the plates (P1, P2, P3, P4), one cylindrical tube being secured to each plate, and **in that** the plates are rotated by means of these tubes, which are themselves rotated independently by drive means.

12. Combustion or gasification installation supplied with solid fuel, comprising a grate system (1) according to one of the preceding claims.

13. Installation according to claim 12, **characterised in that** the fuel is a fuel coming from biomass.
